# EUROPÄISCHE PATENTSCHRIFT

(11) **EP 4 043 660 B1**
(45) Veröffentlichungstag und Bekanntmachung des Hinweises auf die Patenterteilung: **30.10.2024**
(21) Anmeldenummer: 22152451.5
(22) Anmeldetag: 20.01.2022
(51) Int. Cl.: E04C 1/00, E04B 2/18, E04H 9/10, F41H 5/24, F41H 11/00, F42D 5/045

(54) **SYSTEMBAUSTEIN ZUM AUFBAU EINER SPLITTERSCHUTZWAND UND FLEXIBEL EINSETZBARER SPLITTERSCHUTZKÄFIG**
SYSTEM MODULE FOR CONSTRUCTING A SPLITTER WALL AND FLEXIBLY INSERTABLE SPLITTER PROTECTION CAGE
MODULE DE SYSTÈME DESTINÉ À LA CONSTRUCTION D'UNE PAROI DE PROTECTION CONTRE LES COPEAUX ET CAGE DE PROTECTION CONTRE LES COPEAUX POUVANT ÊTRE INSÉRÉ DE MANIÈRE FLEXIBLE

(30) Priorität: 12.02.2021 DE 202021100709 U
(43) Veröffentlichungstag der Anmeldung: 17.08.2022
(73) Patentinhaber: Bundesrepublik Deutschland, vertreten durch den Bundesminister für Wirtschaft und Energie, dieser vertreten durch den Präsidenten der, 12205 Berlin (DE)
(72) Erfinder: MAIR, Georg, 14979 Großbeeren (DE); KRIEGSMANN, Andreas, 14169 Berlin (DE); SZCZEPANIAK, Mariusz, verstorben (DE)
(74) Vertreter: Zimmermann & Partner Patentanwälte mbB

(56) Entgegenhaltungen:
- KR-Y1- 200 374 953
- US-A1- 2015 121 786
- US-A1- 2019 352 902
- US-B1- 6 244 009

## Beschreibung

### TECHNISCHES GEBIET

Die vorliegende Offenbarung bezieht sich auf einen Modul zum Aufbau eines Splitterschutzkäfigs für explosionsgefährdete Anlagen und Prüfaufbauten, die explosionsartige Wirkung entfalten können oder vor der Wirkung von Explosionen geschützt werden sollen, insbesondere für Gasspeicher.

### TECHNISCHER HINTERGRUND

Splitterschutzkäfige kommen in verschiedensten Szenarien zur Anwendung und betreffen sowohl den Arbeits- als auch den Objektschutz. Insbesondere betrifft die Anmeldung den Schutz vor einer explosionsverursachten Druckwelle und Splitterflug, die von einem/r potentiell explosionsfähigen Gasspeicher / Tankanlage, insbesondere bei der Betriebssicherheitsprüfung von Druckbehältern ausgehen können. Derartige Aufbauten können aber auch zur Absicherung von Gastankstellen genutzt werden. Der Anmeldungsgegenstand betrifft potentiell jedoch ebenso den Schutz vor einer unbeabsichtigten oder mutwilligen Beschädigung von Industrieanlagen, Infrastrukturobjekten und militärischen Objekten durch eine Explosion und mithin auch die Terrorabwehr.

Bisher wird der Splitterfang durch starre, bauliche Maßnahmen wie massive Stahlbetonwände in Verbindung mit Erdwällen gestaltet. Verwandte Lösungen sind weniger auf den Splitterfang, sondern typischerweise auf einen Kugelfang und/oder Sichtschutz ausgerichtet, wie beispielsweise US 2017 063 054 AA und EP 2 975 198 A1. Die Angriffsfläche derartiger Vorrichtung für die vorliegend zu berücksichtigenden Druckwellen ist jedoch zu groß, so dass derartige Strukturen der erwarteten Belastung nicht widerstehen würden und vermutlich allein durch eine Druckwelle umfallen würden. Ein wesentlich robusterer und standsicherer Aufbau, der jedoch einer Druckwelle nur begrenzt standhalten kann und diese nicht schwächt, sondern eher nach oben ableitet ist als Explosionsschutzwand in CN 202 990 152 U offenbart. Selbst die zweckentfremdete Verwendung von kostengünstigen, für den Hochwasserschutz bestimmten Bausteinen und Dämmwänden gemäß NL 1 023 479 C2 würde zu einem Druckaufbau, der ggf. die Standsicherheit der Wand überfordert und zu einer Ableitung möglicher Splitter vornehmlich nach oben führen, was einen eher größeren Splitterflugradius bewirkt. US 2015/0121786 A1 offenbart ein Belüftungselement und eine daraus aufgebaute Wand. US 6 244 009 B1 offenbart ein vielseitig verbindbares mörtelfreies Wand-System dessen einzelne Blöcke durch Verstärkungsstrukturen in dafür vorgesehenen vertikalen Löchern der einzelnen Blöcke miteinander verbunden werden, wobei jede Verstärkungsstruktur so bemessen ist, dass eine Bewegung des Blocks in wenigstens einer horizontalen Richtung in einem vorbestimmten Ausmaß ermöglicht wird, wobei jede der Verstärkungsstrukturen so bemessen ist, dass sie eine Bewegung der Hauptblöcke entlang mindestens einer horizontalen Ebene um ein vorbestimmtes Ausmaß erlaubt, wodurch eine horizontale Bewegung in dem vorbestimmten Ausmaß Spannungen auf benachbarte Blöcke überträgt, was eine begrenzte Blockbewegung auf benachbarte Blöcke bewirkt. US 2019/352902 A1 offenbart einen Komposit-Rahmenziegel .

Vorbekannte Lösungen sind mithin baulich typischerweise aufwendig, unflexible und teuer oder gänzlich ungeeignet für den beabsichtigten Zweck. Vor diesem Hintergrund besteht eine technische Aufgabe im verlässlichen Abfangen von energiereichen Splittern und dem Dämpfen einer möglichen Druckwelle, ohne dabei den Schutzaufbau zu verlieren oder massiv zu beschädigen. Der gesuchte Splitterschutzkäfig soll in seinen Dimensionen anpassbar, an Ecken geschlossen, einfach zu errichten, ebenso aber auch unkompliziert demontierbar sein.

### ZUSAMMENFASSUNG DER ERFINDUNG

Gemäß der vorliegenden Offenbarung wird einen Systembaustein nach Anspruch 1 bereitgestellt. Ein daraus aufgebauter, gemäß Anspruch 12 vorgeschlagene Splitterschutzkäfig umfasst eine Vielzahl derartiger Systembausteine, die versetzt zueinander gemäß einer gewünschten Ausdehnung in Form eines Käfigs, der durch andere Maßnehmen - wie z.B. Steinschlag-Schutznetze - oben abgedeckt werden kann, mit im Wesentlichen rechteckiger Grundfläche aufeinander gestapelt sind. Die Standfestigkeit und Stabilität, Fluiddurchlässigkeit, zahlreiche Möglichkeiten einer versetzten Stapelung und die vergleichsweise problemlose Montage und Demontage erreichbarer Splitterschutzwände und Splitterschutzkäfige wird den eingangs beschriebenen Anforderungen gerecht.

Ausführungsformen und Aspekte der Erfindung ermöglichen es, auf neuartige einfache, schnelle und ökonomische Weise eine Splitterschutzwand oder einen Splitterschutzkäfig bereitzustellen. Derartige Bauwerke sind für den Einsatz auf einem Testfeld zum Schutz von Personal und peripher angeordneten Messgeräten geeignet, kommen zur Reduktion des Schutz-/ bzw. Sperrradius im Umfeld von betreffenden Anlagen, jeglichen Tanks und Tanklagern, insbesondere Gastanks, ebenso aber auch für den Schutz von Infrastrukturobjekten und anderen Anlagen vor äußeren Angriffen, insbesondere vor einem Bombenanschlag in Betracht.

### KURZBESCHREIBUNG DER FIGUREN

Ausführungsformen der Erfindung sind in den Zeichnungen dargestellt und in der nachfolgenden Beschreibung näher erläutert. In den Zeichnungen zeigen:
- Fig. 1: den aus Hohlprofilen und Flachstahl aufgebauten Systembaustein. Nach dem Zuschnitt der verwendeten Materialien werden die erhaltenen Halbzeuge zum vorgeschlagenen Splitterschutz-Systembaustein miteinander verschweißt.
- Fig. 2: den Splitterschutz-Systembaustein in einer Seitenansicht. Die gezeigte Frontseite weist mit ca. 32 % der Nennfläche eine vergleichsweise geringe Schattenfläche auf, die den Durchtritt einer Druckwelle toleriert.
- Fig. 3: eine perspektivische Ansicht eines im Aufbau befindlichen Splitterschutzkäfigs, der aus den vorgeschlagenen Systembausteinen gemischt gestapelt mit handelsüblichen Betonbausteinen aufgebaut ist.
- Fig. 4: eine perspektivische Ansicht eines im Aufbau befindlichen Splitterschutzkäfigs wie in Fig. 3, der oben mit einer aus den beschriebenen Systembausteinen "zeilenweise" zusammengesetzten Abdeckung versehen wird.

### GENERELLE ASPEKTE DER ERFINDUNG

Im Folgenden werden einige weitere Aspekte der Erfindung beschrieben. Sofern nicht ausdrücklich anders angegeben, sind diese Aspekte unabhängig voneinander und können, soweit technisch möglich und sinnvoll, in jeglicher Weise miteinander kombiniert werden. Zum Beispiel kann jeder in dieser Offenbarung beschriebene Aspekt mit jedem anderen Aspekt bzw. jedem hierin beschriebenen Ausführungsbeispiel kombiniert werden, um so weitere Aspekte bzw. Ausführungsbeispiele zu erhalten.

Gemäß einem Ausführungsbeispiel kann der Systembaustein zum Aufbau einer Splitterschutzwand eine rechteckige, mit Ausnehmungen versehene Stellfläche, zwei einander gegenüberliegende fluiddurchlässige senkrecht zur Stellfläche ausgerichtete rechteckige Seitenflächen und eine mit Noppen versehene Deckfläche aufweisen, wobei die Noppen korrespondierend zu den Ausnehmungen dimensioniert und angeordnet sind, sodass mehrere Systembausteine in einem Verband zu einer fluiddurchlässigen Wand oder einem miteinander verbundene Wände umfassenden fluiddurchlässigen Käfig stapelbar sind. Hierbei wird unter einem Verband eine Anordnung von zueinander versetzt aufeinander angeordneten Systembausteinen verstanden, die, in Analogie zu einem Ziegelmauerwerk, beispielsweise, einen mittleren Läuferverband oder einen schleppenden Läuferverband oder, beispielsweise, einen Blockverband, einen märkischen Verband, einen flämischen Verband oder einen gotischen Verband ausbilden.

Vorteilhaft ist eine aus einer Vielzahl von Systembausteinen errichtete Splitterschutzwand hinreichend fluiddurchlässig, schwächt also eine Druckwelle und vermag eventuelle Bruchstücke und Splitter eines geborstenen Druckbehälters zuverlässig abzufangen.

Gemäß einem Ausführungsbeispiel bilden die Noppen von zwei allseitig fluchtend aufeinander gestapelten Systembausteinen einen Eingriff der Noppen an der Oberseite eines unteren Systembausteins in die Ausnehmungen an der Unterseite eines oberen Systembausteins aus.

Dadurch wird vorteilhaft die Stabilität einer Splitterschutzwand gesteigert und die Montage eines Splitterschutzkäfigs wesentlich erleichtert.

Gemäß einem Ausführungsbeispiel ist eine erste Längsausdehnung einer Grundfläche der Noppen im Wesentlichen gleich einer orthogonal zur ersten Längsausdehnung orientierten zweiten Längsausdehnung der Grundfläche der Noppen. Unter "im Wesentlichen gleich" wird hierbei eine Identität unter Berücksichtigung verfahrensüblicher Fertigungstoleranzen verstanden. Mit anderen Worten ausgedrückt, sind die Grundflächen der Noppen in Konturen identischer Quadrate oder Kreise einschreibbar. Vorzugsweise haben die Noppen und die korrespondierenden Eingriffsflächen (Noppenaufnahmen) eine quadratische Grundfläche.

Der erreichte Formschluss steigert die Stabilität einer/s errichteten Splitterschutzwand bzw. Splitterschutzkäfigs.

Gemäß einem Ausführungsbeispiel entspricht ein Verhältnis einer Länge zu einer Breite einer rechteckigen Stellfläche, sowie ein Verhältnis der Länge der rechteckigen Stellfläche zu einer Höhe der Seitenwände des vorgeschlagenen Systembausteins einem Zahlenverhältnis von 2 : 1. Damit gleicht ein Verhältnis von Länge : Breite : Höhe von Außenkanten des Systembausteins im Wesentlichen dem Verhältnis von 2 : 1 : 1.

Vorteilhaft ergibt sich daraus eine gute Passfähigkeit mit gebräuchlichen Betonblöcken vergleichbarer äußerer Konturen.

Gemäß einem Ausführungsbeispiel ist eine Anzahl der Ausnehmungen und der Noppen geradzahlig und bevorzugt ausgewählt unter 4, 6, 8, 10, bzw. 2x2, 3x2, 4x2, 5x2 wobei die Ausnehmungen in zwei Reihen entlang der rechteckigen Stellfläche und die Noppen in zwei korrespondierenden Reihen entlang der Deckfläche angeordnet sind.

Damit folgt der Systembaustein dem Konstruktionsprinzip von Lego-Spielbausteinen und erlaubt es, eine vergleichbare Vielfalt möglicher Bauwerke zu erzielen.

Gemäß einem Ausführungsbeispiel sind die Noppen von einer Außenkante der Deckfläche zurückgesetzt angeordnet.

Daraus ergeben sich für die korrespondierend an der Stellfläche angeordneten kompatibel dimensionierten Ausnehmungen größere seitliche Stegbreiten, was Beschädigungen bei der Montage von Splitterschutzwänden reduziert.

Gemäß einem Ausführungsbeispiel beträgt eine Anzahl der Ausnehmungen und die Anzahl der Noppen 8.

Gemäß einem Ausführungsbeispiel ist der vorgeschlagene Systembaustein unmittelbar kompatibel und/oder stapelbar mit einem gemäß einem Lego-Prinzip mit zueinander korrespondierenden Noppen und Ausnehmungen versehenen Betonbaustein.

Vorteilhaft ergibt sich eine große konstruktive Freiheit bei der Konturierung eines Explosionsschutzkäfigs.

Gemäß einem Ausführungsbeispiel werden die beiden einander gegenüberliegenden fluiddurchlässigen Seitenwände durch zueinander beabstandete Stirnflächen von parallel zueinander angeordneten Hohlprofilen gebildet.

Der beispielsweise stets gleiche Querschnitt bei verwendeten identischen Hohlprofilen gewährleistet die Ausbildung einer wabenartigen Struktur und hohe Stabilität der Systembausteine gegen seitliche Belastung bei optimaler Fertigung, beispielsweise verglichen mit Rohren eines kreisrunden Profils. Jedoch sind prinzipiell auch Rohre (kreisrunde Querschnitte) geeignet, wesentlich ist die erzielte Ausbildung einer wabenartigen Struktur.

Gemäß einem Ausführungsbeispiel sind die Hohlprofile Rechteck-Hohlprofile. Sie sind in voneinander durch Zwischenböden getrennten Lagen zueinander beabstandet und bezogen auf benachbarte Lagen jeweils zueinander versetzt angeordnet und jeweils mit den Zwischenböden zumindest abschnittsweise verschweißt. Die Seitenwände werden somit durch lagenweise gestapelte Rechteck-Hohlprofile gebildet, wobei einzelne Lagen zusätzlich durch Zwischenböden voneinander getrennt sind.

Vorteilhaft steigert das die Flexibilität in der Wahl geeigneter Halbzeuge, die Stabilität der Systembausteinen und unter deren Verwendung errichteter Bauwerke. Ebenso können zueinander benachbarte Hohlprofile auch direkt miteinander verbunden und also ohne Zwischenböden verwendet werden.

Gemäß einem Ausführungsbeispiel umfasst der Systembaustein ausschließlich ein korrosionsresistentes oder zumindest oberflächlich korrosionsresistent gemachtes Material, beispielsweise ein Polymer, oder umfasst ein mit einem korrosionsresistenten Schutzanstrich versehenes Metall, das ausgewählt ist unter Aluminium und Stahl oder unter einer Aluminium-, Titan- und Stahllegierung. Auch Polymermaterialien können miteinander verschweißt (stoffschlüssig gefügt) werden. Ebenso können aus einem Polymer, beispielsweise durch Extrusion, gefertigte Hohlprofilstücke miteinander oder mit Zwischenböden verklebt werden.

Vorteilhaft ermöglichen die beschriebenen Maßnahmen eine Kostenreduktion.

Gemäß einem Ausführungsbeispiel sind die Hohlprofile Stahl-Hohlprofile und die Zwischenböden sind Stahl-Bleche, wobei die Stahl-Hohlprofile mit den Stahl-Blechen jeweils durch Schweißnähte miteinander verbunden sind. Hierbei verlaufen die Schweißnähte bevorzugt jeweils entlang der Kanten der Hohlprofile. Zur Kostenersparnis können die Hohlprofile auch lediglich abschnittsweise durch Schweißnähte befestigt oder punktgeschweißt sein.

Hieraus resultiert eine gesteigerte Stabilität. Bei weniger starker potentieller Belastung können die Schweißnähte auch unterbrochen sein.

Gemäß einem Ausführungsbeispiel sind alle Oberflächen des Systembausteins feuerverzinkt.

Gemäß einer Ausführungsform wird eine Splitterschutzwand vorgeschlagen, die eine Vielzahl von Systembausteinen gemäß einer der vorstehend beschriebenen Ausführungsformen umfasst, wobei die Vielzahl der Systembausteine als Stapel (Balken) oder Verband übereinander angeordnet sind und zueinander in einer Reihe von Systembausteinen unmittelbar benachbarter Systembausteine der Splitterschutzwand miteinander durch wiederlösbare Befestigungsmittel verbunden sein können. Die wiederlösbaren Befestigungsmittel sind dabei ausgewählt aus Schrauben und mit dem Gewinde der Schrauben korrespondierenden Muttern.

Die mit der vorstehenden Ausführungsform beschriebenen Balken, umfassend miteinander durch wiederlösbare Verbindungen (z.B. Verschraubungen) verbundenen Systembausteine können zur Abdeckung eines zunächst nach oben offenen Splitterschutzkäfigs verwendet werden. Die durch die Hohlprofile der beschriebenen Balken ausgebildeten Profilkanäle sind relativ zu den Seitenwänden der umfriedenden Splitterschutzwände typischerweise um 90° gedreht und mithin senkrecht nach oben offen ausgerichtet. Mehrere nebeneinander angeordnete Balken können so - auch zueinander beabstandet - als Deckelelemente dienen, die den zunächst in Form einer Umzäunung nach oben offenen Splitterschutzkäfig nun zusätzlich oben verschließen. Die Systembausteine der Seitenwände bedürfen untereinander im Normalfall keiner sie zusätzlich verbindenden Befestigungsmittel. Es kann in der Regel davon ausgegangen werden, dass die in korrespondierende Ausnehmungen eingreifenden Noppen bei einem Eigengewicht von etwa 500 kg pro Systembaustein und der Versatz im Verband ausreichen, um einen Verschieben benachbarter Systembausteine gegeneinander auch bei einer impulsartigen Extrembelastung zu verhindern. Vorteilhaft können mehrere Splitterschutzwände benachbart und beispielsweise unter einem rechten Winkel ihrer Seitenflächen zueinander angeordnet werden. Beispielsweise kann ein nach oben offener Splitterschutzkäfig um ein explosionsgefährdetes Gefahrgut, einen explosionsgefährdeten Gasspeicher, eine explosionsgefährdete Prüfanlage oder um eine andersartige explosionsgefährdete Industrieanlage herum angeordnet werden. Die obere Öffnung des zunächst nach oben offenen Splitterschutzkäfigs, die flächenmäßig beispielsweise der umfriedeten Grundfläche entspricht, kann sodann in geeigneter Weise mit einer oder mehreren Lagen eines grobmaschigen Drahtnetzes, Drahtseilnetzes oder Gitterzaunes oder mehreren der beschriebenen Balken abgedeckt werden.

Gemäß einer weiteren Ausführungsform wird somit ein Splitterschutzkäfig zur Abschirmung einer explosionsgefährdeten Gasspeichervorrichtung, eines explosionsgefährdeten Gefahrguts, einer explosionsgefährdeten Prüfanlage oder einer andersartigen explosionsgefährdeten Industrieanlage ausgebildet. Der resultierende Splitterschutzkäfig umfasst eine Vielzahl, zumindest aber vier Splitterschutzwände gemäß der vorstehend und nachfolgend beschriebenen Ausführungsformen, wobei der Splitterschutzkäfig das explosionsgefährdete Objekt typischerweise vollständig umschließt.

Gemäß einer Variation des eingangs beschriebenen Systembausteins tragen die jeweils obersten Systembausteine der umfriedenden Seitenwände des oben geschlossenen Splitterschutzkäfigs auf ihrer Deckfläche, beispielsweise auf dem obersten Stahlblech, keine Noppen, um so eine stabile Auflage der Deckelemente aus miteinander zu Balken verbundenen Systembausteinen zu gewährleisten.

Gemäß einem Ausführungsbeispiel wird somit ein Splitterschutzkäfig zur Abschirmung einer explosionsgefährdeten Gasspeichervorrichtung vorgeschlagen, der eine Vielzahl der Systembausteine gemäß einem der vorstehend beschriebenen Aspekte umfasst.

Gemäß einem Ausführungsbeispiel ist die Vielzahl der Systembausteine versetzt zueinander gemäß einer gewünschten Ausdehnung des Splitterschutzkäfigs in Form eines nach oben offenen Baukörpers mit im Wesentlichen einer rechteckigen Kontur folgenden Grundfläche aufeinander gestapelt.

Gemäß einem Ausführungsbeispiel weist der Splitterschutzkäfig neben der Vielzahl von Systembausteinen eine Vielzahl von korrespondierenden Betonbausteinen auf. Geeignete Betonbausteine sind an einander gegenüberliegenden Deck- und Stellflächen mit gemäß einem Lego-Prinzip zueinander korrespondierend dimensionierten und angeordneten Noppen und Ausnehmungen versehen, wobei die Betonbausteine mit den Systembausteinen einen Verband ausbilden.

Gemäß einem weiteren Ausführungsbeispiel wird vorgeschlagen, die beschriebenen Systembausteine zum Aufbau einer Splitterschutzwand zu verwenden, die an eine explosionsgefährdete Anlage angrenzt und/oder zum Errichten eines Splitterschutzkäfigs einzusetzen, der eine explosionsgefährdete Anlage umgibt. Vorteilhaft kann so die Umgebung der explosionsgefährdeten Anlage vor einer Beschädigung geschützt werden und eine Gefährdung von Personen, die sich in der Umgebung der explosionsgefährdeten Anlage aufhalten, minimiert werden. Eine derartige Splitterschutzwand bzw. ein diese umfassender Splitterschutzkäfig kann beispielsweise zum Schutz von Personen und benachbarten Anlagen an und in der Nähe von Wasserstoff-Tankstellen, -Druckspeichern und -Flüssigspeichern, ebenso aber auch zum Schutz von Lagern anderer explosionsgefährdeter Gefahrgüter dienen.

Dementsprechend wird weiter eine Wasserstofftankschutzvorrichtung vorgeschlagen, die einen Splitterschutzkäfig oder zumindest eine Splitterschutzwand umfasst, wobei der Splitterschutzkäfig und die Splitterschutzwand zumindest einen Systembaustein gemäß einer der vorstehend beschriebenen Ausführungsformen umfasst. Der Wasserstofftank kann dabei ein Speicher oder Druckspeicher für gasförmigen Wasserstoff oder ein Flüssigwasserstoff-Speicher (LH₂-Speicher) sein.

Selbstredend können die Systembausteine ebenso zum Schutz jeglicher Prüfanlagen oder auf einem Testfeld zum Schutz von Personal und peripher angeordneten Messgeräten verwendet werden.

Ein demgemäß hiermit vorgeschlagenes Verfahren zum Explosionsschutz umfasst die Bereitstellung und weitestgehend lückenlose Anordnung der bezeichneten Systembausteine unter Ausbildung eines Verbandes, beispielsweise eines Läufer-, Binder-, Block- oder Kreuzverbandes, der die explosionsgefährdete Anlage umgibt oder von benachbarten Flächen abgrenzt.

### AUSFÜHRLICHE BESCHREIBUNG DER ERFINDUNG

Nachstehend werden Ausführungsformen der Erfindung näher erläutert. Die Zeichnungen dienen der Veranschaulichung eines oder mehrerer Beispiele von Ausführungsformen der Erfindung.

Die vorgeschlagenen "Splitterschutz-Systembausteine" 10 entsprechen der Grundanforderung, einen optimalen Schutz von Prüfpersonal, Passanten und Umgebung (Testequipment und Gebäude), beispielsweise während einer Druck-Prüfung von Gasspeichern mit Gas, zu gewährleisten. Für die Prüfung wird ein mögliches Bersten des Prüfmusters (z.B. eines Gasspeichers oder eines Tanks) in Folge einer Überbelastung als schlimmstes schwerwiegendstes Ereignis angenommen.

Die bei einer Explosion auftretende Druckwelle wird durch ein System parallel verlaufender Hohlprofile 5 des Systembausteins 10 bzw. in der daraus aufgebauten Splitterschutzwand gezielt abgeleitet und abgebremst (Dämpfung). Splitter unvorhersehbarer Größe und Form, die beim Bersten eines Gasspeichers entstehen können, werden an der Oberfläche einer aus einer Vielzahl der vorgeschlagenen Systembausteine 10 errichteten Splitterschutzwand bzw. von einem entsprechenden Splitterschutzkäfig 100 abgefangen. Sind diese groß (größer als ein mittlerer Durchmesser der eingesetzten Hohlprofile 5), so werden sie komplett abgebremst. Sind sie vergleichsweise klein (kleiner, als ein mittlerer Durchmesser der eingesetzten Hohlprofile 5), so werden sie vorteilhaft in eine nahezu horizontale und damit kurze Flugbahn gezwungen, wenn nicht gar durch Kollision mit den Wandungen der eingesetzten Hohlprofile 5 gebremst bis gänzlich gestoppt.

Ein wesentlicher Aspekt des Anmeldegegenstandes ist neben der explosionsschützenden Wirkung der einfache Umgang und die Kompatibilität der Splitterschutz-Systembausteine 10 mit gängigen Noppen-Systembausteinen 10' aus Massivbeton. Der vorgeschlagene Systembaustein 10 wurde an ein handelsübliches Betonsystemsteinsystem des Herstellers BMG-Erfurt-Tiefthal (Bremer-Mohran) angepasst, das Stapelblöcke 10' aus Beton umfasst. Mit Hilfe geringfügiger Korrekturen kann es aber ebenso an jedes andere System von Massivbausteinen adaptiert werden.

Mit dem Ziel, eine maximale Flexibilität im Einsatz der vorgeschlagenen Splitterschutz-Systembausteine 10 zu gewährleisten, wird bevorzugt ein 2:1-Format (2 Reihen mit je 4 quadratischen Noppenfeldern) und eine Steingröße von 100 cm x 50cm x 50cm vorgeschlagen. Die Abmaße einer Länge der Stellfläche der Systembausteine 10 von doppelter Breite erscheint optimal für eine rasche praktische Anwendung. Andere Systemgrößen wie 2x3 Noppen oder z.B. 2x6 Noppen unter Beibehaltung der quadratischen Noppenfelder sind leicht abzuleiten und können im Bedarfsfall genauso einfach gefertigt werden.

Die Kompatibilität mit herkömmlichen Betonbausteinen 10' bewirkt vorteilhaft eine Kostenersparnis. Da allein das Material des vorgeschlagenen Splitterschutz-Systembausteins 10 deutlich teurer ist als Beton, bietet es sich an, diejenigen Flächen eines zu errichtenden Splitterschutzkäfigs, die nicht primär einer Druckwelle ausgesetzt sind, unter Verwendung kostengünstigerer Betonelemente auszuführen. Damit ergeben sich zahlreiche Möglichkeiten, einen Versuchs- und/oder Schutzaufbau flexibel, schnell und kostengünstig, vorteilhaft auch ohne Gründung, aufzubauen, ebenso unkompliziert wieder abbauen oder umzusetzen zu können.

Gemäß einem Ausführungsbeispiel, wie etwa in Fig. 1 gezeigt, weist der vorgeschlagene Systembaustein 10 versetzt zueinander auf Stahlblechen 6 (beispielsweise 15 mm Stärke) angeordnete Stahlbau-Hohlprofile 5 von 80 x 60 mm Kantenlänge und jeweils 8 mm Wandstärke auf. Seitliche Flachstahlbänder (z.B. 15 mm Stärke) können optional mit Ausnehmungen, beispielsweise mit Bohrungen zur Verwendung zusätzlicher Befestigungsmittel versehen sein. Selbstredend kann die Herstellung des Systembausteins 10 auch durch Guss, 3D-Druck o.ä. erfolgen; Stahl-Hohlprofile und Flachstahl sind nicht die einzigen in Betracht kommenden Materialien. Auch, z.B. extrudierte, Polymermaterialien können verwendet werden. Die eine Stellfläche des Systems ausbildende Bodenplatte (z.B. Stahlblech, z.B. 15 mm Stärke) ist mit quadratischen Ausnehmungen versehen, deren Maße den Außenmaßen korrespondierend auf einem Stahlblech (z.B. 15 mm Stärke) der Oberseite 4 des Systembausteins 10 angeordneten Noppen 3 entsprechen. Das hier allgemein als "Lego-Prinzip" bezeichnete Konzept von korrespondierend zueinander angeordneten und korrespondierend dimensionierten Noppen und Ausnehmungen an zwei einander gegenüberliegenden Flächen (typischerweise Unterseite und Oberseite bzw. Stellfläche und Deckfläche) ermöglicht eine problemlose und dennoch variable Stapelung der Systembausteine 10 aufeinander, die vergleichbar mit einem Ziegelmauerwerk (Läufer-, Binder-, Block- oder Kreuzverband) ist. Die bevorzugten Verhältnisse von Länge × Breite × Höhe der Kanten des vorgeschlagenen Systembausteins von 2 × 1 × 1, bzw. von 1000 mm × 500 mm × 500 mm erlauben eine große Variabilität möglicher Verbände der Systembausteine 10 zur Verwendung als Splitterschutzwand oder deren Verbindung zu einem Splitterschutzkäfig 100 (vgl. Fig. 3).

Wie in Fig. 1 ersichtlich, können Lücken zwischen den benachbarten Hohlprofilen 5 auf dem mit den Ausnehmungen versehenen Bodenblech durch zusätzliche Stahlblechplatten stabilisiert werden. Alle Verbindungen der Hohlprofile 5 und Bänder zu den Blechen 6 sind Schweißverbindungen. Die zum Aufbau eines Systembausteins 10 verwendeten Halbzeuge können vorteilhaft und kostensparend als Zuschnitt oder Brennteile (Hohlprofile, Flachstahl, Stahlbleche, ggf. geschlitzte Trapezkörper für den Aufbau der Noppen, Blechplättchen) bereitgestellt werden.

In Fig. 2 ist die beispielhafte Konfiguration einer Seitenfläche 2 eines vorgeschlagenen Systembausteins 10 dargestellt. Generell kann die Zahl der Zwischenschichten (gezeigt sind jeweils 6 Stahlbleche 6 zwischen dem als Stellfläche dienenden unteren (perforierten) Blech und dem die Noppen 3 tragenden oberseitigem Blech 4), die der korrespondierend verwendeten Hohlprofile 5 (gezeigt sind jeweils 42) und der jeweils zur Verstärkung zwischen der Bodenplatte und der darüber angeordneten Platte eingesetzten Plättchen auch reduziert werden.

Bei der Prüfung von Gasspeichern oder der Verwendung von Gasanlagen besteht entweder die Intention, ein Versagen zu provozieren, und grundsätzlich immer ein Restrisiko des Versagens, was eine Druckwelle durch Verpuffung (Wasserstoff) oder gar Splitterflug nach sich ziehen kann. Entsprechend ist es in vielen Fällen notwendig, einen Splitterschutz einzusetzen. In jedem Fall reduziert der Splitterschutz den Aufwand für andere Schutzmaßnahmen wie Sicherheitsradius etc. Bei hohen Ausgangsdrücken (H₂) und/oder hohen Volumina sind geschlossene Wände nur unter enormen Aufwand in der Lage, der auftretenden Belastung standzuhalten. Das hiermit vorgeschlagene Konzept eines System-Gittersteins 10 zur Errichtung eines Splitterschutzkäfigs 100 ist jedoch geeignet, eine Splitterschutzwand oder einen Splitterschutzkäfig 100 bereitzustellen, die/der einer zu erwartenden Druckwelle widersteht, gleichzeitig größere Splitter auffängt und kleinere bremst und leitet.

Die Erfindung fokussiert darauf, dass der geometrische Aufbau aus parallel und versetzt zueinander angeordneten Profilen 5, die von der Quelle der Druckerzeugung möglichst direkt und horizontal wegführen, die Druckwelle in "enge Kanäle" zwingt und so ggf. dämpft. Die Anordnung der Kanäle, die in den Figuren 1-3 jeweils aus 49 dickwandigen, geschlossenen Profilhalbzeugen geschweißt ist, führt zu einer Robustheit, die für die genannten Zwecke auch bei mehrfacher Belastung hinreichend ist. Hierbei sollen nicht alle Splitter, sondern nur die größeren komplett im Inneren des Splitterschutzkäfigs 100 aufgefangen und die kleineren durch die Zwangsführung in mindestens 400 mm langen Kanälen auf dem Weg nach draußen gebremst und gelenkt werden. Dies geschieht mit dem Ziel, dass selbst kleinste Splitter aufgrund ihrer zwangsweise horizontalen Startausrichtung auf ihrer Flugbahn nur max. 100 m weit fliegen könnten.

Das Konzept, die vorgeschlagenen Systembausteine 10 in modularen Einheitsgrößen (1000x500x500 mm) - ähnlich dem Prinzip von Lego^{®}-Steinen - bereitzustellen, die mit dem, beispielsweise, in NL 1 023 479 C2 beschriebenen System kompatibel sind, erleichtert die technologische und konstruktive Anschlussfähigkeit der vorgeschlagenen Lösung.

Abweichend von der in den Fign. 1-3 dargestellten Bauweise kann der Aufbau der Systembausteine 10 auch so verändert werden, dass die Blöcke nicht aufgrund ausschließlich horizontal angreifender Kräfte aufeinander abgleiten können (Formschluss), wie dies bei den handelsüblichen Betonblöcken grundsätzlich möglich ist. Dazu können, beispielsweise, die abgeschrägten Kanten der in Fig. 1 gezeigten Noppen 3 an ihren Kontaktflächen mit der Deckplatte unter Ausbildung einer Stufe gekürzt werden. Hierdurch kann die von den Noppen 3 beanspruchte Grundfläche verringert werden oder durch Anpassung der Schräge gleich gehalten werden, wobei die Maße der korrespondierenden Ausnehmungen an der Unterseite des Systembausteins 10 in beiden Fällen nicht verändert werden. Bei der Bemaßung von Noppen 3 und Ausnehmungen werden selbstredend die für die beschriebenen Betonbausteine 10' anzunehmenden Fertigungstoleranzen berücksichtigt. Diese Bauform umfassend stufig ausgeführte Noppen verhindert ein seitliches Verschieben von aufeinander gestapelten Systembausteinen.

Das genutzte Konzept von korrespondierend an Unter- und Oberseite angeordneten Ausnehmungen und Vorsprüngen (Noppen 3) die - unter Berücksichtigung fachüblicher Toleranzen - korrespondierend bemessen sind, sowie deren jeweilige Kompatibilität mit ebenso vielfältigen Betonbausteinen 10', bietet eine große Vielfalt an möglichen Formen und Größen letztendlich erreichbarer Splitterschutzwände und -käfige.

Wie eingangs erwähnt und beispielhaft in Fig. 4 gezeigt, können ebenso oberseitig vollständig abgedeckte Splitterschutzkäfige 100 bereitgestellt werden. Dazu werden gemäß einer Ausführungsform betreffende Systembausteine 10 reihen- oder zeilenweise mit geeigneten und optional wieder lösbaren Befestigungsmitteln - beispielsweise Schrauben mit entsprechenden Muttern - miteinander verbunden und - gewissermaßen seitlich gekippt und seitlich an Stirnflächen verbunden - als "Deckel" auf entsprechend angeordneten Splitterschutzwänden 100 gleicher Höhe aufgelegt. Vorteilhaft weist die Oberseite 4 der entsprechenden obersten Reihe der Systembausteine 10ₒ keine Noppen 3 auf. Ebenso aber kann, gemäß einer modifizierten Ausführungsform der Systembaustein 10 jeweils an zumindest einer seiner großen Seitenflächen mit Ausnehmungen versehen sein, die passend zur Anordnung der Noppen 3 auf der Oberseite 4 angeordnet sind. Da die Seitenfläche des Systembausteins 10 durch Stirnflächen von Hohlprofilen 5 und (Stahl-)Blechen 6 gebildet wird, können entsprechende Ausnehmungen (Aufnahmen) wo nötig erforderlichenfalls auch nachträglich, beispielsweise mit einem Schweißbrenner, eingebracht werden. Der Kern der Erfindung ist die Verknüpfung der Robustheit von massiven Stahlprofilen, der geometrischen Anordnung als lenkende Kanäle mit der Kontur der Systemblöcke von Betonsteinen nach dem Grundprinzip von Lego^{®}-Steinen.

Vorteilhaft ermöglichen die vorgeschlagenen Systembausteine 10 eine extreme Robustheit der daraus aufbaubaren Splitterschutzwände 100 und -käfige 100. Ihre Modularität gestattet die problemlose Anschlussfähigkeit (Kompatibilität) mit handelsüblichen Betonbausteinen 10', herausragende Kombinierbarkeit für hohe Flexibilität, gute Handhabung und relativ günstige Kosten, die nahe an den Materialkosten sind.

Einzelne Aspekte der vorstehenden Beschreibung lassen sich beispielhaft zusammenfassen als:
1. Bildung von horizontalen Kanälen zur Führung und Dämpfung von Druckwellen und Kleinsplittern;
2. horizontale Kanäle die auf die potentielle Druckquelle ausgerichtet sind;
3. Bündelung dieser horizontaler Kanäle in Systemblöcke, die vielfältig kombinierbar sind;
4. hohe Widerstandskraft gegen Druckwellen durch Minimierung der wirkenden Kraft einer Druckwelle durch minimale Schattenfläche, auf die die Druckwelle wirkt;
5. das Minimum der Schattenfläche (Wanddicke der Halbzeuge) ist durch die Mindestrobustheit der Halbzeugprofile gegen einschlagende Splitter definiert;
6. Ergänzung der Systemblöcke mit Verbindungsnasen/Noppen oben und Aufnahmen für Verbindungsnasen/Noppen auf der Unterseite nach einem Systemmuster, das auf dem Prinzip von LEGO^{®}-Bausteinen basiert;
7. Realisierung der Systemblöcke durch Verschweißen von Halbzeugen, Auftragsschweißen/3-D-Druck, Guss etc. aus Kunststoff oder Metall; für hohe Belastungen vorzugsweise aus Stahlblechen und -profilen;
8. Gestaltung und Ausführung in einer Art, dass eine punktuell mechanische Belastung (Splitter, Montage-Handling) grundsätzlich nicht zu Verformungen führt, die den Systemblock unbrauchbar macht. Dies gilt auch für den Fall der Nutzung in Verbindung mit einer Wärmequelle (Brandprüfung), wozu ergänzend eine thermisch schützende Schicht (z.B. Glaswolle) vorgehängt werden kann, die im Fall des Auftretens einer Druckwelle in Teilen zerlegt durch die Kanäle gedrückt wird und so die Druckwirkung auf die verbleibende Schattenfläche begrenzt;
9. Gestaltung der Stahlstruktur zur Aufnahme von Anschlagmitteln;
10. Verlängerung der Einsetzbarkeit und Vereinfachung des Umgangs durch Rostschutz, z.B. durch Feuerverzinken oder eine ähnliche korrosionsschützende Behandlung.

Zusammenfassend wird erfindungsgemäß somit ein Systembaustein zum Aufbau einer Splitterschutzwand und/oder eines Splitterschutzkäfigs umfassend mehrere Splitterschutzwände bereitgestellt, wobei der Systembaustein eine rechteckige, mit Ausnehmungen versehene Stellfläche, zwei einander gegenüberliegende fluiddurchlässige senkrecht zur Stellfläche ausgerichtete rechteckige Seitenflächen und typischerweise eine mit Noppen versehene Deckfläche aufweist, wobei die Noppen korrespondierend zu den Ausnehmungen dimensioniert und angeordnet sind, sodass mehrere Systembausteine in einem Verband zu einer fluiddurchlässigen Wand oder einem aus miteinander verbundenen Wänden bestehenden fluiddurchlässigen Splitterschutzkäfig anordenbar sind. Dabei stehen zueinander korrespondierende Noppen und Ausnehmungen aufeinander gestapelter Systembausteine typischerweise miteinander im Eingriff.

Die vorliegende Erfindung wurde anhand von Aspekten und Ausführungsbeispielen erläutert. Diese Ausführungsbeispiele sollten keinesfalls als einschränkend für die vorliegende Erfindung verstanden werden.

## Patentansprüche

1. Systembaustein (10) zum Aufbau einer Splitterschutzwand (100) für eine explosionsgefährdete Anlage und/oder ein explosionsgefährdetes Gefahrgut, aufweisend eine rechteckige, mit Ausnehmungen versehene Stellfläche (1), zwei einander gegenüberliegende fluiddurchlässige senkrecht zur Stellfläche ausgerichtete rechteckige Seitenflächen (2) und eine mit Noppen (3) versehene Deckfläche (4), wobei die Noppen (3) korrespondierend zu den Ausnehmungen dimensioniert und angeordnet sind, sodass mehrere Systembausteine (10) in einem Verband zu einer fluiddurchlässigen Wand und/oder zu einem miteinander verbundene Wände umfassenden fluiddurchlässigen Käfig stapelbar sind.

2. Systembaustein (10) nach Anspruch 1, wobei die Noppen (3) von zwei allseitig fluchtend aufeinander gestapelten Systembausteinen (10) einen Eingriff der Noppen (3) an der Oberseite eines unteren Systembausteins (10ᵤ) in die Ausnehmungen an der Unterseite eines oberen Systembausteins (10ₒ) ausbilden.

3. Systembaustein (10) nach Anspruch 1 oder 2, wobei eine erste Längsausdehnung einer Grundfläche der Noppen (3) identisch ist mit einer orthogonal zur ersten Längsausdehnung orientierten zweiten Längsausdehnung der Grundfläche der Noppen (3) und/oder durch Konturen eines Quadrates oder eines Kreises umschreibbar ist.

4. Systembaustein (10) gemäß einem der vorstehenden Ansprüche, wobei ein Verhältnis einer Länge zu einer Breite einer rechteckigen Stellfläche (1), sowie ein Verhältnis der Länge der rechteckigen Stellfläche (1) zu einer Höhe der Seitenwände des Systembausteins (10) einem Zahlenverhältnis von 2 : 1 entspricht.

5. Systembaustein (10) gemäß einem der vorstehenden Ansprüche, wobei eine Anzahl der Ausnehmungen und der Noppen (3) geradzahlig ist, wobei die Ausnehmungen in zwei Reihen entlang der rechteckigen Stellfläche (1) und die Noppen (3) in zwei korrespondierenden Reihen entlang der Deckfläche (4) angeordnet sind; und die Noppen von einer Außenkante der Deckfläche (4) zurückgesetzt angeordnet sind.

6. Systembaustein (10) gemäß einem der vorstehenden Ansprüche, wobei der Systembaustein (10) unmittelbar kompatibel und/oder stapelbar ist mit gemäß einem Lego-Prinzip mit zueinander korrespondierenden Noppen (3) und Ausnehmungen versehenen Betonbaustein.

7. Systembaustein (10) gemäß einem der vorstehenden Ansprüche, wobei die beiden einander gegenüberliegenden fluiddurchlässigen Seitenflächen (2) durch zueinander beabstandete Stirnflächen von parallel zueinander angeordneten Hohlprofilen (5) gebildet werden; und die Hohlprofile (5) Rechteck-Hohlprofile (5) sind, die in Lagen zueinander beabstandet angeordnet sind und bezogen auf benachbarte Lagen jeweils zueinander versetzt angeordnet sind.

8. Systembaustein (10) gemäß Anspruch 7, wobei der Systembaustein (10) ausschließlich ein korrosionsresistentes oder zumindest oberflächlich korrosionsresistent gemachtes Material umfasst, ausgewählt unter: einem Polymer und einem mit einem korrosionsresistenten Schutzanstrich versehenes Metall umfassend Aluminium oder Stahl.

9. Systembaustein (10) gemäß Anspruch 8, wobei die Hohlprofile (5) Stahl-Hohlprofile (5) und die Zwischenböden (6) Stahl-Bleche (6) sind, wobei die Stahl-Hohlprofile (5) mit den Stahl-Blechen (6) jeweils durch Schweißnähte miteinander verbunden sind.

10. Systembaustein (10) gemäß Anspruch 9, wobei alle Oberflächen des Systembausteins (10) feuerverzinkt sind.

11. Splitterschutzwand umfassend eine Vielzahl von Systembausteinen (10) gemäß einem der Ansprüche 1-10, wobei die Vielzahl der Systembausteine (10) als Stapel oder Verband übereinander angeordnet sind und zueinander benachbarte Systembausteine (10) der Splitterschutzwand miteinander durch wiederlösbare Befestigungsmittel miteinander verbunden sind, wobei die wiederlösbaren Befestigungsmittel ausgewählt sind aus Schrauben und korrespondierenden Muttern.

12. Splitterschutzkäfig (100) zur Abschirmung einer explosionsgefährdeten Gasspeichervorrichtung, umfassend eine Vielzahl Splitterschutzwände gemäß Anspruch 11, wobei der Splitterschutzkäfig (100) oben offen oder durch eine Splitterschutzwand gemäß Anspruch 11 zumindest teilweise geschlossen ist.

13. Splitterschutzkäfig (100) gemäß Anspruch 12, wobei der Baukörper neben der Vielzahl von Systembausteinen (10) gemäß einem der Ansprüche 1-10 eine Vielzahl von Betonbausteinen (10') aufweist, die an einander gegenüberliegenden Deck- und Stellflächen mit gemäß einem Lego-Prinzip zueinander korrespondierend dimensionierten und korrespondierend angeordneten Noppen (3') und Ausnehmungen versehen sind, wobei die Betonbausteine (10') mit den Systembausteinen (10) einen Verband ausbilden.

14. Verwendung von Systembausteinen (10) gemäß einem der Ansprüche 1-10 zum Aufbau einer Splitterschutzwand, die an eine explosionsgefährdete Anlage angrenzt und/oder eines Splitterschutzkäfigs (100) der eine explosionsgefährdete Anlage umgibt zum Schutz einer Umgebung der explosionsgefährdeten Anlage vor einer Beschädigung.

15. Wasserstofftankschutzvorrichtung umfassend einen Splitterschutzkäfig (100) oder zumindest eine Splitterschutzwand, wobei der Splitterschutzkäfig (100) oder die Splitterschutzwand zumindest einen Systembaustein (10) nach einem der Ansprüche 1 bis 10 umfasst.

## Claims

1. System building block (10) for constructing a splinter protection wall (100 ) for a potentially explosive installation and/or a potentially explosive hazardous material, comprising a rectangular base surface (1) provided with recesses, two opposing fluid-permeable rectangular side faces (2) aligned perpendicularly to the base surface and a top surface (4) provided with knobs (3), wherein the knobs (3) are dimensioned and arranged corresponding to the recesses, so that a plurality of system building blocks (10) can be stacked in an assembly to form a fluid-permeable wall and/or a fluid-permeable cage comprising interconnected walls.

2. System building block (10) according to claim 1, wherein the knobs (3) of two system building blocks (10) stacked in alignment on all sides form an engagement of the knobs (3) on the upper side of a lower system building block (10ᵤ) in the recesses on the underside of an upper system building block (10ₒ).

3. System building block (10) according to claim 1 or 2, wherein a first longitudinal extent of a base surface of the knobs (3) is identical to a second longitudinal extent of the base surface of the knobs (3) oriented orthogonally to the first longitudinal extent and/or can be circumscribed by contours of a square or a circle.

4. System building block (10) according to one of the preceding claims, wherein a ratio of a length to a width of a rectangular base surface (1), as well as a ratio of the length of the rectangular base surface (1) to a height of the side walls of the system building block (10) corresponds to a numerical ratio of 2 : 1.

5. System building block (10) according to one of the preceding claims, wherein a number of the recesses and the knobs (3) is even, wherein the recesses are arranged in two rows along the rectangular base surface (1) and the knobs (3) are arranged in two corresponding rows along the top surface (4); and the knobs are arranged set back from an outer edge of the top surface (4) .

6. System building block (10) according to one of the preceding claims, wherein the system building block (10) is directly compatible and/or stackable with concrete building blocks provided with knobs (3) and recesses corresponding to each other according to a Lego principle.

7. System building block (10) according to one of the preceding claims, wherein the two opposing fluid-permeable side faces (2) are formed by mutually spaced end faces of hollow profiles (5) arranged parallel to one another; and the hollow profiles (5) are rectangular hollow profiles (5) which are arranged at a distance from one another in layers and are each arranged offset from one another with respect to adjacent layers.

8. System building block (10) according to claim 7, wherein the system building block (10) exclusively comprises a corrosion-resistant or a material which has been made corrosion-resistant at least on the surface selected from: a polymer and a metal provided with a corrosion-resistant protective coating comprising aluminium or steel.

9. System building block (10) according to claim 8, wherein the hollow profiles (5) are hollow steel profiles (5) and the intermediate plates (6) are steel sheets (6), wherein the hollow steel profiles (5) are connected to the steel sheets (6) by weld seams.

10. System building block (10) according to claim 9, wherein all surfaces of the system building block (10) are hot-dip galvanized.

11. Splinter protection wall comprising a plurality of system building blocks (10) according to one of claims 1-10, wherein the plurality of system building blocks (10) are arranged as a stack or assembly on top of each other and system building blocks (10) of the splinter protection wall adjacent to each other are connected to each other by releasable fastening means, wherein the releasable fastening means are selected from screws and corresponding nuts.

12. Splinter protection cage (100) for shielding an explosive gas storage device, comprising a plurality of splinter protection walls according to claim 11, wherein the splinter protection cage (100) is open at the top or at least partially closed by a splinter protection wall according to claim 11.

13. Splinter protection cage (100) according to claim 12, wherein the building structure has, in addition to the plurality of system building blocks (10) according to one of claims 1-10, a plurality of concrete building blocks (10') which are provided on mutually opposite top and base surfaces with knobs (3') and recesses which are dimensioned and arranged correspondingly to one another according to a Lego principle, wherein the concrete building blocks (10') form a bond with the system building blocks (10).

14. Use of system building blocks (10) according to any one of claims 1-10 for constructing a splinter protection wall adjacent to a potentially explosive installation and/or a splinter protection cage (100) surrounding a potentially explosive installation for protecting an environment of the potentially explosive installation from damage.

15. Hydrogen tank protection device comprising a splinter protection cage (100) or at least one splinter protection wall, wherein the splinter protection cage (100) or the splinter protection wall comprises at least one system building block (10) according to one of claims 1 to 10.

## Revendications

1. Module de système (10) destiné à construire un mur de protection contre les éclats (100) pour une installation présentant un risque d'explosion et/ou une marchandise dangereuse présentant un risque d'explosion, présentant une surface de pose (1) rectangulaire pourvue d'évidements, deux surfaces latérales (2) rectangulaires se faisant face, perméables aux fluides, orientées de manière perpendiculaire par rapport à la surface de pose, et une surface couvrante (4) pourvue de picots (3), dans lequel les picots (3) sont dimensionnés de manière à correspondre aux évidements et sont disposés de telle sorte que plusieurs modules de système (10) peuvent être empilés de manière associée en un mur perméable aux fluides et/ou en une cage perméable aux fluides comprenant des parois reliées entre elles.

2. Module de système (10) selon la revendication 1, dans lequel les picots (3) de deux modules de système (10) empilés l'un sur l'autre de manière alignée de toutes parts réalisent une prise des picots (3) sur le côté supérieur d'un module de système inférieur (10ᵤ) avec les évidements sur le côté inférieur d'un module de système supérieur (10ₒ).

3. Module de système (10) selon la revendication 1 ou 2, dans lequel une première extension longitudinale d'une surface de base des picots (3) est identique à une deuxième extension longitudinale, orientée de manière orthogonale par rapport à la première extension longitudinale, de la surface de base des picots (3) et/ou peut être circonscrite par des contours d'un carré ou d'un cercle.

4. Module de système (10) selon l'une quelconque des revendications précédentes, dans lequel un rapport d'une longueur par rapport à une largeur d'une surface de pose (1) rectangulaire ainsi qu'un rapport de la longueur de la surface de pose (1) rectangulaire par rapport à une hauteur des parois latérales du module de système (10) correspondent à un rapport numérique de 2:1.

5. Module de système (10) selon l'une quelconque des revendications précédentes, dans lequel un nombre des évidements et des picots (3) est un nombre pair, dans lequel les évidements sont disposés en deux rangées le long de la surface de pose (1) rectangulaire et les picots (3) sont disposés en deux rangées correspondantes le long de la surface couvrante (4) ; et les picots sont disposés en retrait par rapport à un bord extérieur de la surface couvrante (4).

6. Module de système (10) selon l'une quelconque des revendications précédentes, dans lequel le module de système (10) est compatible et/ou peut être empilé directement avec un module en béton pourvu de picots (3) et d'évidements correspondant entre eux selon un principe Lego.

7. Module de système (10) selon l'une quelconque des revendications précédentes, dans lequel les deux surfaces latérales (2) perméables aux fluides se faisant face l'une l'autre sont formées par des surfaces frontales espacées les unes par rapport aux autres de profilés creux (5) disposés e manière parallèle les uns par rapport aux autres ; et les profilés creux (5) sont des profilés creux rectangulaires (5), qui sont disposés de manière espacée les uns par rapport aux autres en couches et sont disposés respectivement de manière décalée les uns par rapport aux autres par rapport à des couches adjacentes.

8. Module de système (10) selon la revendication 7, dans lequel le module de système (10) comprend exclusivement un matériau résistant à la corrosion ou rendu résistant à la corrosion au moins en surface, choisi parmi : un polymère et un métal pourvu d'une couche de peinture protectrice résistante à la corrosion comprenant de l'aluminium ou de l'acier.

9. Module de système (10) selon la revendication 8, dans lequel les profilés creux (5) sont des profilés creux en acier (5) et les fonds intermédiaires (6) sont des tôles en acier (6), dans lequel les profilés creux en acier (5) sont reliés aux tôles en acier (6) respectivement par des cordons de soudure.

10. Module de système (10) selon la revendication 9, dans lequel toutes les surfaces du module de système (10) sont galvanisées par trempé.

11. Mur de protection contre les éclats comprenant une pluralité de modules de système (10) selon l'une quelconque des revendications 1 - 10, dans lequel la pluralité des modules de système (10) sont disposés les uns au-dessus des autres en tant que pile ou association et des modules de système (10) adjacents les uns par rapport aux autres de la paroi de protection contre les éclats sont reliés entre eux par des moyens de fixation pouvant être à nouveau détachés, dans lequel les moyens de fixation pouvant être à nouveau détachés sont choisis parmi des vis et des écrous correspondants.

12. Cage de protection contre les éclats (100) destinée à la protection d'un dispositif de stockage de gaz présentant un risque d'explosion, comprenant une pluralité de murs de protection contre les éclats selon la revendication 11, dans laquelle la cage de protection contre les éclats (100) est ouverte en haut ou est fermée au moins en partie par un mur de protection contre les éclats selon la revendication 11.

13. Cage de protection contre les éclats (100) selon la revendication 12, dans laquelle le corps de construction présente, outre la pluralité de modules de système (10) selon l'une quelconque des revendications 1 - 10, une pluralité de modules en béton (10'), qui sont pourvus, sur des surfaces couvrantes et de pose se faisant face les unes les autres, de picots (3') et d'évidements dimensionnés de manière à correspondre les uns aux autres selon un principe Lego et disposés de manière correspondante, dans laquelle les modules en béton (10') réalisent une association avec les modules de système (10).

14. Utilisation de modules de système (10) selon l'une quelconque des revendications 1 - 10 destinés à la construction d'un mur de protection contre les éclats, qui jouxte une installation présentant un risque d'explosion, et/ou d'une cage de protection contre les éclats (100), qui entoure une installation présentant un risque d'explosion, pour protéger un environnement de l'installation présentant un risque d'explosion contre tout endommagement.

15. Dispositif de protection de réservoir d'hydrogène comprenant une cage de protection contre les éclats (100) ou au moins un mur de protection contre les éclats, dans lequel la cage de protection contre les éclats (100) ou le mur de protection contre les éclats comprend au moins un module de système (10) selon l'une quelconque des revendications 1 à 10.
